# EUROPÄISCHE PATENTSCHRIFT

(11) **EP 0 143 961 B1**
(45) Veröffentlichungstag und Bekanntmachung des Hinweises auf die Patenterteilung: **27.01.1988**
(21) Anmeldenummer: 84112558.6
(22) Anmeldetag: 18.10.1984
(51) Int. Cl.: B65B 19/22, B65B 41/06

(54) **Vorrichtung zum Einhüllen von Gegenständen, insbesondere Zigaretten-Gruppen**
Device for enveloping objects, especially batches of cigarettes
Dispositif pour l'enveloppement d'objets, spécialement de groupes de cigarettes

(30) Priorität: 09.11.1983 DE 3340408
(43) Veröffentlichungstag der Anmeldung: 12.06.1985
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 015 386

## Beschreibung

Die Erfindung betrifft eine Vorrichtung zum Einhüllen von Gegenständen in einen Zuschnitt, insbesondere Gruppen von Zigaretten in einen Stanniol-Zuschnitt, der von einer Materialbahn im Bereich eines kontinuierlich umlaufenden Saug- und Schneidzylinders abgetrennt und an einen zweiten Endlosförderer (Saugscheiben) weitergefördert wird, wobei der Zuschnitt wenigstens an zwei seitlichen Randbereichen durch den zweiten Endlosförderer in einer Ebene quer zur Transportrichtung des Gegenstands gehalten und unter Abziehen von diesem U-förmig um den Gegenstand herumlegbar ist.

Eine Vorrichtung dieser Art ist Gegenstand der EP-A-1 5 386. Eine Materialbahn aus Stanniol oder dgl. wird einem kontinuierlich mit gleichförmiger Geschwindigkeit umlaufenden Saug- und Schneidzylinder zugeführt. Auf dem Umfang desselben werden durch Trennmesser die einzelnen Zuschnitte von der Materialbahn abgetrennt und den Saugscheiben als nachfolgender zweiter Endlosförderer zugeführt. Zwischen den im Abstand voneinander gleichachsig gelagerten Saugscheiben werden die zu umhüllenden Zigaretten-Gruppen hindurchgefördert, wobei jeweils ein Zuschnitt U-förmig um die in Transportrichtung vornliegende Stirnfläche der Zigaretten- gruppe herumgelegt wird. Zum Schutz der Zigaretten wird die Zigarettengruppe bei dieser bekannten Vorrichtung in ein Mundstück eingeführt, welches an der in Transportrichtung vorderen Seite mit der Zigarettengruppe bündig abschliesst und mechanische Belastungen bei der U-förmigen Umhüllung aufnimmt. Die Saugscheiben werden ebenfalls kontinuierlich und gleichförmig rotierend angetrieben, in Abstimmung mit dem Saug₋ und Schneidzylinder.

Der Erfindung liegt die Aufgabe zugrunde, Vorrichtungen der vorstehenden Art oder ähnlichen Aufbaus weiter zu entwickeln und zu verbessern, insbesondere die Leistungsfähigkeit zu erhöhen, ohne empfindliche Verpackungsgüter, insbesondere Zigaretten, durch grössere mechanische Beanspruchung zu beeinträchtigen.

Zur Lösung dieser Aufgabe ist die erfindungsgemässe Vorrichtung dadurch gekennzeichnet, dass die Saugscheiben des zweiten Endlosförderers taktweise angetrieben sind, derart, dass der Zuschnitt während einer Stillstandsphase der Saugscheiben durch den Gegenstand (Zigaretten-Gruppe) von den Saugscheiben abziehbar ist.

Durch den momentanen Stillstand der Saugscheiben ist eine genauere Ausrichtung des Zuschnitts hinsichtlich der Relativlage auf den Gegenstand (Zigaretten-Gruppe) möglich. Des weiteren sind dadurch höhere Leistungen der Verpackungsmaschine erzielbar, indem die Abstände in der Zuführung der Gegenstände (Zigaretten-Gruppen) kleiner gewählt werden. Die Taktzeiten werden dadurch kürzer, ohne dass die Zigarettengruppen mit höherer Geschwindigkeit gefördert und dadurch erhöhten Belastungen ausgesetzt werden. Der momentane Stillstand der Saugscheiben ermöglicht überraschenderweise die kürzeren Taktzeiten, weil während der Bewegung, nämlich während der Zuförderung des Zuschnitts, mit höheren Geschwindigkeiten gearbeitet werden kann. Diese führen aber wegen der Stillstandsphase nicht zu einer ungenauen Relativlage des Zuschnitts.

Nach einem weiteren Vorschlag der Erfindung wird der erste Endlosförderer, also der Saug- und Schneidzylinder, mit verhältnismässig hoher Drehgeschwindigkeit angetrieben. Während der Übergabe eines Zuschnitts an die Saugscheiben entspricht deren Umfangsgeschwindigkeit derjenigen des Saug- und Schneidzylinders. Danach, nämlich bei der Förderung des nächsten Zuschnitts in den Übergabebereich, laufen die Saugscheiben mit entsprechend höherer Drehgeschwindigkeit um.

Die Materialbahn (Stanniol) wird fortlaufend mit konstanter Geschwindigkeit dem Saug- und Schneidzylinder zugeführt. Die stets gleichbleibende Fördergeschwindigkeit ist deutlich geringer als die maximale Drehgeschwindigkeit (Umfangsgeschwindigkeit) des Saug- und Schneidzylinders. Der am Mantel desselben anliegende Vorderteil der Materialbahn wird schlupfend, also unter Relativbewegung zum Saug- und Schneidzylinder, weitergefördert. Sobald der Zuschnitt auf dem Saug- und Schneidzylinder von der Materialbahn abgetrennt ist, wird dieser mit der höheren Geschwindigkeit des genannten Zylinders weitertransportiert. Die schlupfende Relativbewegung der Materialbahn wird durch Saugbohrungen ermöglicht, die zur entsprechenden Fixierung auf dem Mantel des Saug- und Schneidrevolvers dienen.

Eine Besonderheit der Erfindung besteht demnach darin, dass die Materialbahn mit einer konstanten Geschwindigkeit zugeführt, der abgetrennte Zuschnitt durch den ersten Endlosförderer sodann erheblich beschleunigt, bei abgestimmter Fördergeschwindigkeit an die umlaufenden Saugscheiben übergeben und diese auf momentanen Stillstand heruntergefahren werden. Dieser Bewegungsablauf ermöglicht eine merkbar höhere Leistung.

Weitere Merkmale der Erfindung beziehen sich auf die Ausgestaltung der Endlosförderer sowie von Trennvorrichtungen.

Ein Ausführungsbeispiel der Erfindung wird nachfolgend anhand der Zeichnungen näher erläutert. Es zeigen:
Fig. 1 den wesentlichen Teil der Vorrichtung in schematischer Seitenansicht, teilweise im Längsschnitt,
Fig. 2 einen Querschnitt zu der Vorrichtung gemäss Fig. 1,
Fig. 3 eine Ansicht entsprechend Fig. 1 ohne Schaltgetriebe bei veränderter Relativlage von Vorrichtungsteilen,
Fig. 4 eine Darstellung entsprechend Fig. 3 bei nochmals veränderter Relativstellung,
Fig. 5 einen Ausschnitt der Fig. 2 in vergrössertem Massstab,
Fig. 6 ein Diagramm für die Bewegungscharakteristik innerhalb eines Arbeitstaktes.

Die in den Zeichnungen dargestellte Vorrichtung ist Teil einer Verpackungsmaschine für quaderförmige Gegenstände, insbesondere Zigarettengruppen 10. Diese werden aufeinanderfolgend und mit Abstand voneinander längs einer geradlinigen (linearen) Packungsbahn 11 zugefördert. Die Zigaretten der Zigarettengruppe 10 sind dabei in Förderrichtung orientiert. Im Bereich einer Umhüllungsstation 12 wird ein quer zur Förderrichtung bereitgehaltener Zuschnitt 13 - insbesondere aus Stanniol - U-förmig um die Zigarettengruppe 10 herumgefaltet, und zwar infolge Mitnahme des Zuschnitts 13 durch eine in Bewegungsrichtung vornliegende Stirnseite 14 der Zigarettengruppe 10. Die Stirnseite 14 erfasst den Zuschnitt 13 in einem vorgegebenen Bereich, üblicherweise in der Mitte. Durch die Weiterförderung der Zigarettengruppe 10 erfolgt die U-förmige Umhüllung infolge Einschubs der Zigarettengruppe 10 samt Zuschnitt 13 in eine mundstückartige Öffnung 15 einer Weiterförderbahn 16.

Um die Zigarettengruppe 10 bei der Übernahme des Zuschnitts 13 gegen unerwünschte mechanische Belastung zu schützen, wird die Zigaretten- gruppe 10 durch ein hin- und hergehend angetriebenes Mundstück 17 hindurchgefördert. Eine scharf auslaufende Vorderkante 18 des Mundstücks 17 liegt im Moment der Übernahme des Zuschnitts 13 im wesentlichen bündig mit der Stirnseite 14 der Zigarettengruppe 10. Deren obere, untere und seitliche Kanten sind so durch das mit einem im wesentlichen geschlossenen Querschnitt ausgebildete Mundstück 17 geschützt.

Wie insbesondere aus Fig. 5 ersichtlich, ist das Mundstück 17 mit quergerichteten Tragschenkeln 19 und einem Gleitkörper 20 seitlich ausserhalb der Bewegungsbahn der Zigarettengruppen 10 abgestützt, und zwar hin- und herbeweglich auf seitlichen Gleitstangen 21. Durch Schubstangen 22 erfolgt der abgestimmte hin- und hergehende Antrieb des Mundstücks 17.

An der Unterseite des Mundstücks 17, nämlich in einer Bodenwandung 23 desselben, ist ein durchgehender Schlitz 24 in Förderrichtung gebildet. Dieser ermöglicht den Durchtritt eines Förderorgans, nämlich eines Mitnehmers 25 eines Kettenförderers 26 für den Transport der Zigarettengruppen 10 im Bereich der Packungsbahn 11. Die jeweils eine Zigarettengruppe 10 an ihrer Rückseite erfassenden Mitnehmer 25 sind an Querstangen 27 angebracht, die ihrerseits mit seitlichen Ketten 28 verbunden sind. Im übrigen entsprechen Aufbau und Arbeitsweise des Mundstücks 17 sowie des Kettenförderers 26 den Einzelheiten der Vorrichtung gemäss DE-OS 2 906 204.

Die Zuschnitte 13 werden von einer fortlaufenden Materialbahn 28, z.B. aus Stanniol, abgetrennt. Die Materialbahn 28 wird durch ein Paar von Zugwalzen 29, 30 zugefördert, die mit konstanter Geschwindigkeit angetrieben werden. Die Zufördergeschwindigkeit der Materialbahn 28 ist demnach ebenfalls konstant, und zwar derart, dass innerhalb eines Arbeitstaktes exakt ein der Länge eines Zuschnitts 13 entsprechender Abschnitt der Materialbahn 28 zur Verfügung gestellt wird.

Die Materialbahn 28 wird über Umlenkwalzen 31 einem Saug- und Schneidzylinder 32 zugeführt. Die Materialbahn 28 läuft mit einem Vorderteil 33 etwa tangential auf die Umfangsfläche 34 des Saug- und Schneidzylinders 32 auf. Der weitere Transport wird nun durch den umlaufenden Saug- und Schneidzylinder 32 übernommen.

Der Saug- und Schneidzylinder 32 ist mit zwei Trennmessern 35 und 36 ausgerüstet. Eine Schneidkante des Trennmessers 35 erstreckt sich in der Ebene der Umfangsfläche 34. Dieses Trennmesser 35 wirkt zusammen mit einem ortsfesten Gegenmesser 37, dessen Schneidkante mit einem so geringen Abstand von der Umfangsfläche 34 des Saug- und Schneidzylinders 32 angeordnet ist, dass bei der Relativbewegung zwischen Trennmesser 35 und Gegenmesser 37 die Materialbahn 28 durchtrennt und somit der Zuschnitt 13 hergestellt wird.

Das Gegenmesser 37 ist in bezug auf die Stelle des Zulaufs der Materialbahn 28 an die Umfangsfläche 34 so angeordnet, dass nach dem Abtrennen des Zuschnitts 13 ein für die Fortsetzung des Transports der Materialbahn 28 ausreichender Vorderteil 33 an der Umfangsfläche 34 anliegt.

Der abgetrennte Zuschnitt 13 wird während des Weitertransports durch den Saug- und Schneidzylinder 32 durch das mit der Schneidkante gegenüber der Umfangsfläche 34 zurückgesetzte zweite Trennmesser 36 im Bereich einer Messerwalze 38 mit einem weiteren Trennschnitt bzw. einem Perforationsschnitt versehen, beispielsweise um bei einer Stanniolumhüllung der Zigarettengruppe 10 einen Flap zu definieren. Die rotierend angetriebene Messerwalze 38 ist mit einer frei drehbar gelagerten, über die Umfangsfläche der Messerwalze 38 hinwegragenden Messerrolle 39 versehen. Diese wirkt mit der Schneidkante des Trennmessers 36 zusammen, derart, dass der Perforationsschnitt innerhalb des Zuschnitts 13 ausgeführt werden kann.

Der Zuschnitt 13 wird nun im weiteren Verlauf, nämlich im unteren Bereich des Saug- und Schneidzylinders 32, an Saugscheiben 40, 41 als zweitem Endlosförderer übergeben. Diese fördern den Zuschnitt 13 in die bereits beschriebene Relativstellung zur Packungsbahn 11 für die Übergabe des Zuschnitts 13 an die Zigarettengruppe 10.

Die Materialbahn 28 bzw. der Zuschnitt 13 werden durch Ansaugen auf der Umfangsfläche 34 des Saug- und Schneidzylinders 32 gehalten. Zu diesem Zweck münden an der Umfangsfläche 34 Saugbohrungen, von denen jeweils mehrere über eine etwa radial gerichtete Anschlussbohrung 42 bzw. 43 mit axial bzw. achsparallel geführten Sammelbohrungen 44, 45 verbunden sind. Die letztgenannten münden im Bereich einer seitlichen Stirnfläche 46 des Schneid- und Saugzylinders 32. Korrespondierend zu den Mündungen der Sammelbohrungen 44,45 sind in einer feststehenden, also nicht mit umlaufenden Verteilerscheibe 47 kreisbogenförmig ausgebildete Verteilernuten 48 und 49 gebildet. Diese erstrecken sich jeweils über einen Teilumfang des Saug- und Schneidzylinders entsprechend den örtlich unterschiedlich beaufschlagten Saugbohrungen. Die Verteilernuten 48, 49 sind an eine zentrale Unterdruckquelle angeschlossen (nicht gezeigt). Die Verteilerscheibe 47 wird durch axial wirkende Druckfedern 50 an die Stirnfläche 46 des Saug- und Schneidzylinders 32 angedrückt.

Die Saugbohrungen sind aufgrund der unterschiedlichen Funktionen ungleichförmig über die Umfangsfläche 34 des Saug- und Schneidzylinders 32 verteilt. Die Anschlussbohrung 42a ist einer grösseren Anzahl von verteilt mündenden Saugbohrungen 51 zugeordnet. Aufgabe dieser Vielzahl von Saugbohrungen 51 ist es, bei entsprechender Relativstellung des Saug- und Schneidzylinders 32 nach Abtrennen des Zuschnitts 13 den Vorderteil 33 der Materialbahn 28 auf der Umfangsfläche 34 ausreichend zu fixieren, um den Weitertransport zu sichern. Die Anschlussbohrung 42a befindet sich dabei mit der zugeordneten Sammelbohrung 44 im Bereich der Verteilernut 49.

Die entgegen der Drehrichtung des Saug- und Schneidzylinders 32 folgenden Saugbohrungen 52 sind ebenfalls so angeordnet, dass der auf der Umfangsfläche 34 geförderte Teil der Materialbahn 28 zuverlässig fixiert wird.

Es folgt dann in Umfangsrichtung - entgegen der Drehrichtung - die Gruppe der Anschlussbohrungen 43, die der Verteilernut 48 zugeordnet sind. Aufgabe der hierzu gehörenden Saugbohrungen 53 ist es ebenfalls, die Materialbahn 28 auf der Umfangsfläche 34 zu halten (Fig. 1), wenn die Saugbohrungen 51 und 52 aus dem Bereich derselben bewegt worden sind. Auf die Saugbohrungen 53 folgt dann ein Umfangsabschnitt des Saug- und Schneidzylinders 32, der frei von Saugbohrungen ist. In diesem Bereich erstreckt sich der Zuschnitt 13, nachdem dieser von der Materialbahn 28 abgetrennt ist. Die Phase des Trennschnitts ist in Fig. 3 gezeigt. Der Zuschnitt 13 wird demnach in einem in Förderrichtung vornliegenden Bereich durch die Saugbohrungen 53 gehalten und im rückwärtigen Bereich durch eine einzelne, radialgerichtete Saugbohrung 54, die über eine Sammelbohrung 44 der Verteilernut 49 zugeordnet ist. In Axialrichtung des Saug- und Schneidzylinders sind jeweils mehrere der vorstehend beschriebenen Saugbohrungen nebeneinander und verteilt angeordnet (Fig. 2).

Wie aus Fig. 4 ersichtlich, sind nur noch wenige Saugbohrungen 53 mit dem Vorderbereich des Zuschnitts 13 in Wirkverbindung, wenn dieser an die Saugscheiben 40, 41 übergeben wird. Nach Erfassen des Zuschnitts 13 durch diese folgt ein von Saugbohrungen freier Umfangsbereich des Saug- und Schneidzylinders.

Im Bereich der unmittelbaren Übertragung des Zuschnitts 13 auf den Umfang der Saugscheiben 40, 41 verlassen die den Saugbohrungen 53 zugeordneten Sammelbohrungen 45 den Bereich der Verteilernut 48. Die Saugbohrungen 53 werden dadurch entlüftet, die auf den Zuschnitt 13 ausgeübte Haltekraft demnach aufgehoben.

Bei Weiterbewegung des Saug- und Schneidzylinders 32 gelangen die Sammelbohrungen 45 ebenso wie die Sammelbohrungen 44 in den Bereich von Blasnuten 55 und 56, die nach Art der Verteilernuten 48 und 49 in der Verteilerscheibe 47 gebildet sind. Die Saugnuten 55 und 56 sind über einen Druckluftanschluss 57 mit einer Druckluftquelle verbunden. Das gesamte System der Nuten und Bohrungen wird in diesem Bereich durch Druckluft von Staub- und Tabakpartikeln gereinigt.

Die Verteilernuten 48 und 49 ermöglichen aufgrund ihrer unterschiedlichen Gestaltung (Durchmesser) sowie ihrer Lage innerhalb der ortsfesten Verteilerscheibe 47 eine genaue Bestimmung der Haltekraftfür die Materialbahn 28 und den Zuschnitt 13. Die einander zum Teil überlappenden Verteilernuten 48 und 49 sind durch eine radiale Verbindungsnut 58 zu einem einheitlichen Saugkanalsystem zusammengeschlossen.

In ähnlicher Weise sind die Saugscheiben 40 und 41 aufgebaut. Wie insbesondere aus Fig. 5 ersichtlich, sind die Saugscheiben 40 und 41 jeweils an einem Wellenende 59 und 60 angebracht; derart, dass zwischen diesen ein Transportraum 61 etwa in der Breite der Zigarettengruppe 10 verbleibt. Diese wird zwischen den Saugscheiben 40, 41 hindurchgefördert, wobei der auf dem Umfang der Saugscheiben 40, 41 bereitgehaltene Zuschnitt 13 abgezogen und mitgenommen wird.

Die in übereinstimmender Weise ausgebildeten Saugscheiben 40, 41 sind zu diesem Zweck ebenfalls mit Saugbohrungen 62 versehen, die an den Umfangsflächen münden und mit achsparallelen Sammelbohrungen 63 verbunden sind. Diese wiederum münden im Bereich seitlicher Stirnflächen 64 in einer Verteilernut 64 einer Verteilerscheibe 66. Dieser ist weiterhin eine Blasnut 67 gebildet.

Die längs des Umfangs der Saugscheiben 40, 41 etwa mit gleichen Abständen voneinander angeordneten Saugbohrungen 62 wirken mit der sich längs eines Teilumfangs erstreckenden Verteilernut 65 so zusammen, dass die Saugbohrungen 62 im Bereich der Übernahme eines Zuschnitts 13 und der Weiterförderung bis in die Übergabeposition an die Zigarettengruppe 10 durch Saugluft ausreichend fixiert ist. Wie erkennbar, endet die Verteilernut 65 unterhalb der Transportebene der Zigarettengruppe 10, so dass ein in Förderrichtung vorn liegender Bereich des Zuschnitts 13 nicht mehr gehalten wird. Dadurch ist das schlupfende Abziehen des Zuschnitts 13 von den Saugscheiben 40, 41 erleichtert. Auch der rückwärtige, noch der Umfangsfläche 34 des Saug- und Schneidzylinders zugeordnete Bereich des Zuschnitts 13 ist frei von Saugluft (Fig. 1) aufgrund der Ausgestaltung des Saugkanalsystems im Saug- und Schneidzylinder 32.

Von besonderer Bedeutung ist der Antrieb der beschriebenen Förderorgane. Der Saug- und Schneidzylinder 32 läuft bei Aufrechterhaltung der konstanten, gleichförmigen Zufördergeschwindigkeit V 1 der Materialbahn 28 mit beträchtlich höherer Umfangsgeschwindigkeit V2 um. Dadurch ergibt sich eine Relativbewegung zwischen der Materialbahn 28 und dem Saug- und Schneidzylinder 32. Unter Aufrechterhaltung der Anlage der Materialbahn 28 an der Umfangsfläche 34 findet eine schlupfende Bewegung statt. Nach Abtrennen des Zuschnitts 13 wird dieser infolge der Fixierung auf der Umfangsfläche 34 mit der (höheren) Geschwindigkeit V2 des Saug- und Schneidzylinders 32 gefördert und entfernt sich dabei zunehmend von dem Vorderteil 33 der Materialbahn 28. Durch diese hohe Beschleunigung des Zuschnitts wird eine schnelle, kurzfristige Übergabe an die Saugscheiben 40, 41 ermöglicht. Während dieser Phase entspricht die Umfangsgeschwindigkeit des Saug- und Schneidzylinders 32 derjenigen der Saugscheiben 40, 41. Beispielsweise kann die Zufördergeschwindigkeit V1 der Materialbahn etwa 150 cm/sec betragen, während die Geschwindigkeit V2 etwa 300 cm/sec beträgt.

Die Saugscheiben 40 und 41 werden diskontinuierlich, also taktweise, angetrieben. Zu diesem Zweck ist ein besonderes, prinzipiell aber bekanntes Schrittschaltgetriebe 68 vorgesehen. Dieses besteht aus einem Treiber 69 und einem Schaltstern 70. Ersterer wird über eine Zentralwelle 71 kontinuierlich angetrieben. Dabei treten nacheinander Schaltrollen 72 des Treibers 69 in Ausnehmungen des Schaltsterns 70 ein. Ein Umfangsbereich des Treibers 69 ist nicht mit derartigen Schaltrollen 72 bestückt. Während dieser Phase wird trotz Drehung des Treibers 69 keine Drehbewegung übertragen. Daraus ergibt sich eine ungleichförmige Drehung des Schaltsterns 70. Die Bewegung desselben wird über Zahnräder 73 und 74 auf die Saugscheibe 40, 41 weitergeleitet. Die Stillstandsphase des Schaltsterns 70 wird im übrigen durch Stützrollen 75 am Schaltstern 70 fixiert, die am Aussenumfang des Treibers 69 zeitweilig anliegen.

In Fig. 6 ist in einem Diagramm die Bewegungscharakteristik des Treibers im Verhältnis zu der des Schaltsterns wiedergegeben. Hieraus ergibt sich, dass während eines Weges von 180° des Schaltsterns eine Drehbewegung stattfindet, während längs eines gleichen Drehwinkels bzw. der gleichen Zeitdauer ein Stillstand des Schaltsterns und damit der Saugscheiben 40, 41 gegeben ist. Die ausgezogene Linie des Diagramms zeigt das Verhältnis Zeit/ Weg von Treiber und Schaltstern, während die gestrichelte Linie die Geschwindigkeit des Schaltsterns ebenfalls im Verhältnis zum Weg des Treibers wiedergibt. Der Antrieb durch die Zentralwelle 71 wird über Zahnräder 76, 77, 78, 79 und 80 sowohl auf den Saug- und Schneidzylinder 32 als auch auf die Messerwalze 38 übertragen bei entsprechendem Über- oder Untersetzungsverhältnis.

Bei der beschriebenen Vorrichtung ist der Arbeitstakt infolge der geringeren Abstände der zugeführten Zigarettengruppen 10 voneinander - aufgrund geringerer Abstände der Mitnehmer 25 - kürzer als üblich. Gleichwohl ist eine genauere Zuführung der Zuschnitte zu den Gegenständen (Zigarettengruppen) möglich infolge der zeitweilig erheblich höheren Fördergeschwindigkeit der Zuschnitte und einer Stillstandsphase derselben andererseits.

## Patentansprüche

1. Vorrichtung zum Einhüllen von Gegenständen in einem Zuschnitt, insbesondere Gruppen von Zigaretten (10) in einen Stanniol-Zuschnitt (13), der von einer Materialbahn (28) im Bereich eines kontinuierlich umlaufenden Saug- und Schneidzylinders (32) abgetrennt und an einen zweiten Endlosförderer (Saugscheiben 40, 41) weitergefördert wird, wobei der Zuschnitt (13) wenigstens an zwei seitlichen Randbereichen durch den zweiten Endlosförderer in einer Ebene quer zur Transportrichtung des Gegenstands gehalten und unter Abziehen von diesem U-förmig um den Gegenstand herumlegbar ist, dadurch gekennzeichnet, dass die Saugscheiben (40, 41) des zweiten Endlosförderers taktweise angetrieben sind, derart, dass der Zuschnitt während einer Stillstandsphase durch den Gegenstand (Zigaretten- gruppe 10) von den Saugscheiben (40,41) abziehbar ist.

2. Vorrichtung nach Anspruch 1, dadurch gekennzeichnet, dass der Saug- und Schneidzylinder (32) mit vorzugsweise gleichförmiger Geschwindigkeit (Umfangsgeschwindigkeit V2) angetrieben ist, wobei die Umfangsgeschwindigkeit des Saug- und Schneidzylinders (32) sowie die der Saugscheiben (40, 41) während der Übergabe eines Zuschnitts an letztere übereinstimmen.

3. Vorrichtung nach Anspruch 1 oder 2, dadurch gekennzeichnet, dass die Materialbahn (28) dem Saug- und Schneidzylinder (32) mit vorzugsweise konstanter Fördergeschwindigkeit (V1) zuführbar und der abgetrennte Zuschnitt (13) durch den Saug-und Schneidzylinder (32) auf die höhere Umfangsgeschwindigkeit (V2) beschleunigbar ist.

4. Vorrichtung nach Anspruch 3 sowie einem oder mehreren der weiteren Ansprüche, dadurch gekennzeichnet, dass die Umfangsgeschwindigkeit (V2) des Saug- und Schneidzylinders (32) etwa doppelt so hoch ist wie die Fördergeschwindigkeit (V1) der Materialbahn (28).

5. Vorrichtung nach Anspruch 1 sowie einem oder mehreren der weiteren Ansprüche, dadurch gekennzeichnet, dass ein nach Abtrennen des Zuschnitts (13) an einer Umfangsfläche (34) des Saug-und Schneidzylinders anliegender Vorderteil (33) der Materialbahn (28) schlupfend durch Ansaugen an die Umfangsfläche (34) unter Aufrechterhaltung der geringeren Zufördergeschwindigkeit (V1) gehalten und gefördert ist.

6. Vorrichtung nach Anspruch 1 sowie einem oder mehreren der weiteren Ansprüche, dadurch gekennzeichnet, dass der Saug- und Schneidzylinder (32) längs der Umfangsfläche (34) mit unregelmässig verteilten Saugbohrungen (51, 52, 53, 54) versehen ist, wobei vorzugsweise zum Erfassen des Vorderteils (33) der Materialbahn (28) in einem Bereich der Umfangsfläche (34) eine grössere Anzahl von Saugbohrungen (51) angeordnet ist.

7. Vorrichtung nach Anspruch 6 sowie einem oder mehreren der weiteren Ansprüche, dadurch gekennzeichnet, dass der abgetrennte Zuschnitt (13) auf der Umfangsfläche (34) des Saug- und Schneidzylinders (32) im wesentlichen nur in einem vorderen und rückseitigen Bereich durch Saugbohrungen (53, 54) erfasst ist.

8. Vorrichtung nach Anspruch 6 sowie einem oder mehreren der weiteren Ansprüche, dadurch gekennzeichnet, dass mehrere Saugbohrungen (51, 52, 53) mit im wesentlichen radial gerichteten Anschlussbohrungen (42, 43) und axialgerichteten Sammelbohrungen (44, 45) für diese, die an seitliche, ortsfeste Verteilernuten (48, 49) anschliessen, mit einer zentralen Unterdruckquelle verbunden sind, wobei Gruppen von Saugbohrungen (51, 52, 53) Verteilernuten (48, 49) unterschiedlicher Relativlage zugeordnet sind.

9. Vorrichtung nach Anspruch 8 sowie einem oder mehreren der weiteren Ansprüche, dadurch gekennzeichnet, dass mehrere Verteilernuten (48, 49) unterschiedlichen Durchmessers (konzentrischer Anordnung) durch Verbindungsnuten (58) miteinander verbunden sind.

10. Vorrichtung nach Anspruch 1 sowie einem oder mehreren der weiteren Ansprüche, dadurch gekennzeichnet, dass die Saugscheiben (40, 41) durch ein Schrittschaltgetriebe (68) von einer Zentralwelle (71) aus angetrieben sind, wobei das Schrittschaltgetriebe (68) aus einem fortwährend umlaufenden Treiber (69) und einem entsprechend den Saugscheiben (40, 41) taktweise sich drehenden Schaltstern (70) besteht, derart, dass die Phase der Drehbewegung und die Phase des Stillstands der Saugscheiben (40, 41) etwa gleich gross sind.

11. Vorrichtung nach Anspruch 10 sowie einem oder mehreren der weiteren Ansprüche, dadurch gekennzeichnet, dass auch der Saug- und Schneidzylinder (32) sowie eine diesem zugeordnete Messerwalze (38) von der gemeinsamen Zentralwelle (71) über Zahnräder (76, 77, 78, 79, 80) angetrieben sind.

## Claims

1. Apparatus for wrapping objects in a blank, in particular groups of cigarettes (10) in a tin foil blank (13), which is cut from a material web (28) in the region of a continuously rotating suction and cutting roller (32) and is conveyed further on a second endless conveyor (suction discs 40, 41), the blank (13) being held at least on two side edge regions by the second endless conveyor in a plane at right angles to the conveying direction of the object and with removal from the latter can be placed in a U-shape around the object, characterised in that the suction discs (40, 41) of the second endless conveyor are driven cyclically so that during a stoppage period, the blank can be removed by the object (cigarette group 10) from the suction discs (40, 41).

2. Apparatus according to Claim 1, characterised in that the suction and cutting roller (32) is driven at a preferably uniform speed (peripheral speed V2), the peripheral speed of the suction and cutting roller (32) and that of the suctions discs (40, 41) corresponding during the transfer of a blank to the latter.

3. Apparatus according to Claim 1 or 2, characterised in that the material web (28) can be supplied to the suction and cutting roller (32) preferably at a constant conveying speed (V1) and the cut blank (13) can be accelerated to the higher peripheral speed (V2) by the suction and cutting roller (32).

4. Apparatus according to Claim 3 and one or more of the other Claims, characterised in that the peripheral speed (V2) of the suction and cutting roller (32) is approximately twice as high as the conveying speed (V1) of the material web (28).

5. Apparatus according to Claim 1 and one or more of the other Claims, characterised in that a front part (33) of the material web (28) resting on a peripheral surface (34) of the suction and cutting roller after cutting of the blank (13) is held and conveyed in a sliding manner by suction of the peripheral surface (34) whilst maintaining the lower conveying speed (V1).

6. Apparatus according to Claim 1 and one or more of the other Claims, characterised in that the suction and cutting roller (32) is provided along the peripheral surface (34) with irregularly distributed suction bores (51, 52, 53, 54), a larger number of suctions bores (51) being located in a region of the peripheral surface (34) preferably for engaging the front part (33) of the material web (28).

7. Apparatus according to Claim 6 and one or more of the other Claims, characterised in that the cut blank (13) is engaged on the peripheral surface (34) of the suction and cutting roller (32) substantially solely in a front and rear region by suction bores (53,54).

8. Apparatus according to Claim 6 and one or more of the other Claims, characterised in that the several suction bores (51, 52, 53) with substantially radially directed connecting bores (42, 43) and axially directed collecting bores (44, 45) for the latter, which adjoin laterial, stationary distribution grooves (48,49), are connected to a central reduced pressure source, groups of suction bores (51, 52, 53) being associated with distribution grooves (48, 49) of a different relative position.

9. Apparatus according to Claim 8 and one or more of the other Claims, characterised in that several distribution grooves (48, 49) of different diameter (concentric arrangement) are connected to each other by connecting grooves (58).

10. Apparatus according to Claim 1 and one or more of the other Claims, characterised in that the suctions discs (40, 41) are driven by a stepping transmission (68) by a central shaft (71), the stepping transmission (68) consisting of a continuously rotating driver (69) and a star wheel (70) rotating cyclically corresponding to the suctions discs (40, 41) so that the phase of the rotary movement and the phase of the stoppage of the suctions discs (40, 41) are approximately equal.

11. Apparatus according to Claim 10 and one or more of the other Claims, characterised in that also the suction and cutting roller (32) as well as a cutter roller (38) associated therewith are driven by the common central shaft (71) by way of gears (76, 77, 78, 79, 80).

## Revendications

1. Dispositif pour envelopper des objets dans un flan, en particulier des groupes de cigarettes (10) dans un flan en étain (13) qui est séparé d'une bande de matière (28), au voisinage d'un cylindre de coupe et d'aspiration (32) tournant en continu, et transporté sur un deuxième transporteur sans fin (disque aspirants (40, 41), le flan (13) étant maintenu, au moins sur deux zones marginales latérales, par le deuxième transporteur sans fin, dans un plan transversal par rapport à la direction de trasport de l'objet et, sous la traction de celui-ci, s'enroulant en U autour de l'objet, caractérisé par le fait que les disques aspirants (40, 41) du deuxième transporteur sans fin sont entraînés de manière cadencée de manière que le flan puisse, pendant une phase d'arrêt, être extrait des disques aspirants (40, 41) par l'objet (groupe de cigarettes (10).

2. Dispositif selon la revendication 1, caractérisé par le fait que le cylindre de coupe et d'aspiration (32) est entraîné à une vitesse (vitesse périphérique V2) avantageusement uniforme, la vitesse périphérique du cylindre de coupe et d'aspiration (32) ainsi que celle des disques aspirants (40, 41) étant, pendant le transport d'un flan, en accord avec celui-ci.

3. Dispositif selon la revendication 1 ou 2, caractérisé par le fait que la bande de matière (28) peut être amenée au cylindre de coupe et d'aspiration (32) avec une vitesse de transport (V 1 ) avantageusement constante et le flan (13) séparé peut être accéléré, par le cylindre de coupe et d'aspiration (32), jusqu'à la vitesse périphérique (V2) plus élevée.

4. Dispositif selon la revendication 3 ainsi que l'une des autres revendications, caractérisé par le fait que la vitesse périphérique (V2) du cylindre de coupe et d'aspiration (32) est à peu près deux fois plus grande que la vitesse de transport (V1) de la bande de matière (28).

5. Dispositif selon la revendication 1 ainsi que l'une des autres revendications précédentes, caractérisé par le fait qu'une partie avant (33) de la bande de matière (28), située, après séparation du flan (13), sur une surface périphérique (34) du cylindre de coupe et d'aspiration, est maintenue et entraînée, glissant par aspiraton sur la surface périphérique (34), avec maintien de la faible vitesse d'entraînement (V1).

6. Dispositif selon la revendication 1 ainsi que l'une des revendications précédentes, caractérisé par le fait que le cylindre de coupe et d'aspiration (32) est muni, le long de sa surface périphérique (34), de trous d'aspiration (51, 52, 53, 54) répartis irrégulièrement, un assez grand nombre de trous d'aspiration (51) avantageusement prévus dans une zone de la surface périphérique (34) pour saisir la partie avant (33) de la bande de matière (28).

7. Dispositif selon la revendication 6 et l'une des revendications précédentes, caractérisé par le fait que le flan séparé (13) est retenu sur la surface périphérique (34) du cylindre de coupe et d'aspiration (32) par des trous d'aspiration (53, 54) en principe seulement dans une zone avant et une zone arrière.

8. Dispositif selon la revendication 6 et l'une des revendications précédentes, caractérisé par le fait que plusieurs trous d'aspiration (51, 52, 53), sont reliés à une source de dépression centrale, par l'intermédiaire d'alésages de raccordement radiaux (42, 43) débouchant dans des conduits collecteurs (44, 45) qui se raccordent à des rainures distributrices fixes, latérales (48, 49), des groupes de trous d'aspiration (51, 52, 53) étant associés à des rainures distributrices (48, 49) de positions relatives différentes.

9. Dispositif selon la revendication 8 ainsi que l'une des revendications précédentes, caractérisé par le fait que plusieurs rainures distributrices (48, 49) de diamètres différents (disposition concentrique) sont reliées entre elles par des rainures de communication (58).

10. Dispositif selon la revendication 1 et l'une des revendications précédentes, caractérisé par le fait que les disques aspirants (40, 41) sont entraînés, à partir d'un arbre central (71), par un mécanisme de pas à pas (68) qui est constitué par un entraîneur (69) tournant en continu et une étoile d'avance (70) tournant de manière cadencée, de telle sorte que la phase du mouvement de rotation et la phase d'arrêt des disques aspirants (40, 41) soient à peu près de même grandeur.

11. Dispositif selon la revendication 10 et l'une des revendications précédentes, caractérisé par le fait que le cylindre de coupe et d'aspiration (32) ainsi qu'un arbre porte-lame (38) associé au précédent sont aussi entraînés par l'arbre central commun (71 ) par l'intermédiaire de roues dentées (76, 77, 78, 79, 80).
